# FASCICULE DE BREVET EUROPEEN

(11) **EP 0 062 577 B1**
(45) Date de publication et mention de la délivrance du brevet: **28.08.1985**
(21) Numéro de dépôt: 82400573.0
(22) Date de dépôt: 30.03.1982
(51) Int. Cl.: F28B 1/06, F28D 7/06

(54) **Echangeur de chaleur comprenant une batterie de tubes**
Wärmetauscher mit einer Rohrbatterie
Heat exchanger comprising a battery of tubes

(30) Priorité: 03.04.1981 FR 8106721
(43) Date de publication de la demande: 13.10.1982
(73) Titulaire: HAMON-SOBELCO S.A., B-1060 Bruxelles (BE)
(72) Inventeur: Bouton, Franz Materne Florentin Ghislain, B-7490 Braine Le Comte (BE)
(74) Mandataire: Moncheny, Michel

## Description

La présente invention concerne les échangeurs de chaleur comprenant des batteries de tubes.

Dans de tels échangeurs, l'échange de chaleur a lieu entre un premier fluide circulant à l'intérieur des tubes de la batterie, dit « fluide interne et un second fluide léchant les tubes extérieurement, dit « fluide externe • .

Dans les échangeurs atmosphériques, c'est-à-dire ceux dont le fluide externe est l'air atmosphérique, il peut exister en outre une alimentation externe des tubes distribuant un liquide dit « fluide d'arrosage • , généralement de l'eau, tombant par gravité en ruisselant sur la surface extérieure des tubes : il s'agit alors de réfrigérants dits « secs arrosés •.

Le fluide interne est soit un liquide, soit un gaz, soit un gaz en voie de condensation, ou un liquide en ébullition. Les tubes sont soit en matière plastique, soit métalliques ; ils sont lisses ou pourvus de surfaces d'échange complémentaires, telles que des ailettes.

Les batteries sont constituées d'un ensemble de lits de tubes superposés, chaque lit étant constitué d'un alignement de tubes dans un plan substantiellement perpendiculaire au flux du fluide externe. La longueur des tubes définit la longueur du lit et celle de la batterie. La largeur du lit définit la largeur de la batterie. La dimension de la batterie parallèlement au flux du fluide externe est son épaisseur.

Dans chaque lit, les tubes sont généralement équidistants les uns des autres et, entre eux, les lits sont équidistants les uns des autres. Par contre, d'un lit à un lit contigu, les tubes sont généralement décalés de telle sorte que les tubes d'un lit se situent entre ceux du lit contigu, c'est-à-dire que, dans tout plan perpendiculaire à la longueur de la batterie, les tubes ont une disposition en quinconce.

Pour des raisons économiques, on cherche lors du dimensionnement des réfrigérants à avoir des dimensions de batterie aussi grandes que possible, qui sont généralement limitées par les conditions de manutention et de transport.

Les longueurs sont généralement de 10 à 12 m et les largeurs généralement de 2 à 3 m. Quant aux épaisseurs, elles sont nettement plus faibles, de 0,50 à 1 m.

Dans les échangeurs de chaleur connus, les extrémités de ces tubes sont raccordées à deux boîtes de connexion destinées à amener le premier fluide à ces tubes et à l'évacuer. Toutefois, pour améliorer l'échange de chaleur entre le premier et le second fluide, les boîtes de connexion servant à amener et à évacuer le premier fluide ne sont raccordées qu'à certaines extrémités des tubes, les autres extrémités étant raccordées entre elles par des boîtes de connexion de façon à permettre le passage du premier fluide successivement à l'intérieur d'au moins deux tubes, ou mieux de plusieurs, avant son évacuation. On fait ainsi généralement effectuer quatre passes au premier fluide à travers la batterie avant de l'évacuer. En pratique des boîtes de connexion sont prévues à chaque extrémité de la batterie et ces boîtes sont divisées en autant de chambres qu'il est nécessaire pour obtenir le nombre de passes souhaité.

De tels échangeurs de chaleur sont décrits notamment dans FR-A-2 405 451 (Fig. 2).

Ces boîtes de connexion sont coûteuses, difficiles à installer et ne permettent pas aisément la détection et la réparation des fuites.

FR-A-2 405 451 décrit également des échangeurs de chaleur dont les boîtes de connexion s'étendent essentiellement dans la direction de la largeur de la batterie (Fig. 5 et 6).

Comme cela sera expliqué par la suite les raccords intermédiaires sont d'une réalisation coûteuse.

FR-A-2 405 451 (Fig. 3 et 4) et GB-A-1 352121 (Fig. 5) décrivent également d'autres échangeurs de chaleur dont les boîtes de connexion s'étendent essentiellement dans la direction de la largeur de la batterie. Il y a toutefois dans ce cas un grand nombre de passes et donc une perte de charge très importante.

Le but de l'invention est de remédier aux inconvénients présentés par ces différentes boîtes de connexion, en permettant notamment l'utilisation de boîtes de connexion de courte longueur et le maintien d'un nombre de passes d'une valeur acceptable.

A cet effet, la présente invention a pour objet un échangeur de chaleur entre un fluide et au moins de l'air atmosphérique, du type comprenant :
a) une batterie de tubes de grande longueur disposés suivant un ensemble de lits de tubes superposés, chaque lit étant constitué d'un ensemble de tubes parallèles, ledit fluide circulant à l'intérieur des tubes et l'air atmosphérique circulant à l'extérieur des tubes perpendiculairement aux lits de tubes ;
b) des boîtes de connexion raccordées aux extrémités de certains de ces tubes et destinées à amener ledit fluide à ces tubes ou à l'évacuer ; et
c) des moyens pour raccorder entre elles les autres extrémités des tubes de façon à permettre le passage dudit fluide successivement à l'intérieur d'au moins deux tubes, caractérisé en ce qu'il comprend une série de sous-batteries juxtaposées dont les boîtes de connexion sont raccordées uniquement aux extrémités d'une rangée de tubes s'étendant dans le sens perpendiculaire aux lits ou aux extrémités d'un nombre limité de telles rangées de tubes successives et en ce que les moyens pour raccorder entre elles les autres extrémités des tubes sont constitués par des éléments de liaison substantiellement horizontaux qui raccordent deux tubes successifs d'un même lit.

L'art antérieur et l'invention seront décrits ci-après à l'aide des dessins annexés dans leur application aux réfrigérants atmosphériques secs arrosés, constitués de batteries horizontales de tubes refroidies par de l'air atmosphérique circulant verticalement à contre-courant d'un flux d'eau tombant en chute libre à travers la batterie en ruisselant sur les tubes.

Sur ces dessins :
les Figures 1a, 1b, 1c, 2a, 2b, 2c, 3a, 3b, 3c, 4a, 4b et 4 représentent des échangeurs de chaleur en dehors de l'invention ;
les Figures 5a, 5b, 5c, 6a, 6b, 6c représentent des échangeurs de chaleur selon la présente invention ; les indices a, b et c désignant respectivement les vues en élévation, les vues en plan et les vues de côté.
La Figure 1 représente un échangeur de chaleur de l'art antérieur.

La vue en élévation le représente dans son épaisseur, et celle en plan, dans sa largeur.

Cet échangeur comprend une batterie de tubes 1, rectilignes disposés suivant des lits horizontaux superposés, chaque lit étant constitué d'un ensemble de tubes parallèles.

Ces tubes sont réunis de distance en distance par des dispositifs d'entretoisement 2 et sont raccordés de façon étanche à leurs deux extrémités à une première boîte de connexion 3 et à une seconde boîte de connexion 4. La boîte de connexion 3 est divisée en trois compartiments 3a, 3b, 3c par des cloisons horizontales 5 et 6. Le compartiment 3a comporte un organe 7 de raccordement à une conduite d'admission du fluide interne à refroidir et le compartiment 3c comporte un organe 8 de raccordement à une conduite d'évacuation du fluide interne refroidi. La boîte de connexion 4 est divisée par une cloison horizontale 9 en deux compartiments 4a et 4b.

L'air atmosphérique de réfrigération est introduit sous la batterie et est aspiré ou refoulé vers le haut suivant la flèche A. De l'eau est pulvérisée au-dessus de la batterie et ruisselle sur les tubes suivant la flèche E. Le fluide à refroidir qui entre dans le compartiment 3a suivant la flèche 1 effectue successivement quatre passes, à savoir entre les compartiments 3a et 4a, 4a et 3b, 3b et 4b et 4b et 3c et sort du compartiment 3c suivant la flèche J.

Dans le cas fréquent où le fluide interne est de l'eau liquide, la vitesse de l'eau dans un tube est : où
Q est le débit d'eau du réfrigérant
Np est le nombre de passes
Nb est le nombre de batteries
NI est le nombre de lits de tubes par batterie
Nt est le nombre de tubes par lit
S est la surface de la lumière d'un tube

Les valeurs acceptables pour v sont comprises entre d'étroites limites, le maximum étant déterminé par les pertes de charge hydrauliques et l'érosion et le minimum par la qualité de l'échange thermique et le coût (fonction de la quantité totale de tubes = Nb - NI - Nt et de leur dimension S). v doit, par exemple, être compris entre 0,5 et 2,0 m/s.

NI est déterminé par les exigences de l'échange thermique, ainsi que par les pertes de charge aérauliques qui y sont proportionnelles.

Lorsque la batterie est constituée de tubes en matière plastique, ceux-ci sont de faible section (diamètre de l'ordre de grandeur de 10 à 20 mm) et le nombre de lits est relativement élevé (16 à 50 par exemple).

On a représenté sur la Fig. 2 un échangeur de chaleur dans lequel on a remplacé les boîtes de connexion de l'échangeur représenté sur la Fig. 1 qui couvrent la section (largeur x épaisseur) complète de la batterie, par deux boîtes de connexion, l'une 10 d'amenée du fluide interne dans les tubes 1 supérieurs correspondant à la première passe et l'autre 11 d'évacuation du fluide interne de la dernière passe, avec des coudes 12 assurant la liaison des tubes entre les différentes passes, de la première à la dernière.

Cette disposition n'est pas non plus satisfaisante parce que les boîtes de connexion sont encore relativement grandes, alimentant plusieurs lits, et donc coûteuses, que les coudes ont des dimensions très variées et sont donc coûteux à la fabrication et au montage, que l'encombrement des raccordements hydrauliques est grand et que les coudes se chevauchent rendant pratiquement impossible l'accès aux coudes intérieurs.

Pour remédier à ces inconvénients, on pourrait concevoir un échangeur de chaleur, comme représenté sur la Fig. 3, dans lequel les boîtes de connexion 13 et 14 respectivement d'amenée du fluide interne et d'évacuation du fluide interne ne sont reliées qu'à deux lits de tubes 1 et dans lequel les raccordements entre les diverses passes sont réalisés par des coudes 15 identiques. Avec cette configuration on diminue l'épaisseur des boîtes de connexion, mais l'on accroît le nombre de passes.

Comme la perte de charge hydraulique dans les tubes A hₕ est proportionnelle à la longueur de tubes parcourue par l'eau, c'est-à-dire au produit L (Longueur de la batterie) x Np (nombre de passes) et approximativement au carré de la vitesse v, on a :

Le terme au carré est plus ou moins fixé par le débit de fluide interne et par la charge thermique et est indépendant de l'agencement hydraulique des batteries. La perte de charge hydraulique est donc, en première approximation, pour des batteries semblables, proportionnelle au cube du nombre de passes. Les configurations du type de celles représentées sur la Fig. 3 à nombre très élevé de passes ne sont donc pas satisfaisantes.

On pourrait alors penser à ajouter, comme représenté sur la Fig. 4, des boîtes de connexion intermédiaires 16 et 17 semblables aux boîtes 13 et 14 de la batterie de la Fig. 3 pour revenir au nombre de passes initial, soit quatre dans l'éxemple représenté à la Fig. 1. Mais, cette configuration n'est pas non plus satisfaisante parce que les boîtes de connexion étant relativement longues (leur longueur est égale à la largeur de la batterie), distribuant donc le fluide interne à un nombre relativement grand de tubes, doivent être relativement épaisses. En conséquence, la présence de boîtes contiguës telles que les boîtes 16 et 17 ne permet pas, si l'on veut un débit satisfaisant du fluide interne, de maintenir entre deux lits contigus alimentés l'un par une boîte et l'autre par une autre boîte, l'écartement normal entre les lits en raison de l'épaisseur de ces boîtes, ce qui est néfaste aux points de vue thermique, aéraulique et technologique. De plus, le mouvement relatif des fluides, qui consiste dans la situation en série dans le flux d'air de plusieurs sous-batteries fonctionnant selon un système mixte courants croisés/contre- courant, n'est pas favorable du point de vue thermique.

On a représenté sur la Fig. 5 un échangeur de chaleur selon l'invention qui diffère fondamentalement des échangeurs de chaleur connus à batteries de tubes ou de ceux que l'on pouvait concevoir à partir des échangeurs de chaleur connus.

Cet échangeur comprend de manière classique une batterie de tubes 1 rectilignes disposés en quinconce suivant des lits horizontaux superposés, Le fluide externe est introduit sous la batterie et circule vers le haut suivant la flèche A. De l'eau est pulvérisée au-dessus de la batterie et ruisselle sur les tubes suivant la flèche E.

La batterie comprend à l'une de ses extrémités une série de boîtes de connexion 18a et 18b respectivement d'amenée du fluide interne et d'évacuation de ce fluide interne. Ainsi, le fluide interne entre dans une boîte de connexion 18a suivant la flèche I et sort d'une boîte de connexion 18b suivant la flèche J. Ces boîtes sont étroites et s'étendent dans le sens vertical sur toute l'épaisseur de la batterie. Elles sont raccordées seulement à deux rangées successives verticales de tubes 1 disposés en quinconce.

Entre les boîtes 18a et 18b deux rangées verticales successives de tubes sont raccordées aux deux rangées verticales suivantes par les tubes coudés horizontaux 19, le raccordement se faisant ainsi entre les tubes d'un même lit.

A l'autre extrémité de la batterie, deux rangées verticales successives de tubes sont également raccordées aux deux rangées verticales suivantes par des tubes coudés horizontaux 19.

Ainsi, les boîtes de connexion 18a et 18b servent uniquement à amener et à évacuer le fluide interne, le raccordement des tubes d'une passe à l'autre étant réalisé uniquement par les tubés coudés horizontaux 19. L'alignement des passes successives, avec l'agencement selon la présente invention, est horizontal, contrairement à ce qui existe pour les agencements décrits précédemment.

Le fluide interne entrant dans la batterie par une boîte de connexion 18a effectue ainsi quatre passes avant de ressortir par la boîte de connexion 18b.

Avec cet agencement, il est possible de disposer dans le sens de la largeur de la batterie une succession d'échangeurs élémentaires (par échangeur élémentaire on désigne la partie qui va d'une boîte 18a d'amenée du fluide interne à la boîte 18b correspondante d'évacuation du fluide).

Par rapport à la configuration de la Fig. 4, il y a un plus grand nombre de boîtes, plus courtes et en conséquence plus étroites. Les boîtes contiguës (18b, 18a) ne se gênent plus mutuellement lorsqu'on veut respecter sur toute l'épaisseur et la largeur de la batterie un pas longitudinal et un pas transversal uniques entre les tubes.

Par contre, par rapport à la disposition connue de la Fig. 1, la vitesse du fluide interne est conservée et la perte de charge hydraulique n'est pas substantiellement modifiée, celle des tubes proprement dits est identique, comme le montre la formule 1, puisque l'agencement selon l'invention n'a modifié ni Nb, ni Nt, ni NI, ni Np, et celle des raccordements hydrauliques est plutôt diminuée parce que les coudes et les boîtes de connexion étroites et allongées assurent une circulation plus régulière du fluide.

Au lieu que l'alimentation de la batterie se fasse sur l'ensemble des tubes des premiers lits, comme connu, l'alimentation selon l'invention se fait sur le premier ou les premiers tubes (de préférence les deux premiers) de l'ensemble des lits.

L'agencement selon l'invention présente en outre les avantages suivants :-
- le problème de la tenue à la pression des boîtes de connexion est beaucoup moins complexe :
- la détection et la réparation des fuites du fluide interne aux raccordements des tubes sont beaucoup plus aisés :
- les problèmes de dilatation sont pratiquement inexistants : alors que la dilatation est particulièrement appréciable en ce qui concerne l'effet différentiel dû aux différences de température entre les tubes de passes différentes, dans la présente invention les tubes peuvent se dilater librement par suite de l'absence des grandes plaques tubulaires.

On a représenté sur la Fig. 6 une variante de l'échangeur représenté sur la Fig. 5.

Au lieu d'être raccordées d'un même côté de la batterie comme sur la Fig. 5, les boîtes de connexion 18a destinées à amener le fluide interne sont raccordées à l'un des côtés, tandis que les boîtes de connexion 18b destinées à évacuer le fluide interne sont raccordées à l'autre côté.

Comme pour la batterie représentée sur la Fig. 5 le raccordement des tubes d'une passe à l'autre est réalisé par des tubes coudés horizontaux 19. Avec un tel agencement, le nombre de passes est impair, tandis qu'il est pair lorsque toutes les boîtes sont d'un même côté de la batterie. Dans le cas représenté sur la Fig. 6, le nombre de passes est de trois.

En variantes, les tubes coudés reliant deux tubes successifs d'un même lit peuvent être remplacés par de petites boîtes de connexion reliant horizontalement deux tubes successifs d'un même lit.

## Revendications

1. Echangeur de chaleur entre un fluide et au moins de l'air atmosphérique du type comprenant :
a) une batterie de tubes (1) de grande longueur disposés suivant un ensemble de lits de tubes superposés, chaque lit étant constitué d'un ensemble de tubes parallèles, ledit fluide circulant à l'intérieur des tubes et l'air atmosphérique circulant à l'extérieur des tubes perpendiculairement aux lits de tubes ;
b) des boîtes de connexion (18a, 18b) raccordées aux extrémités de certains de ces tubes et destinées à amener ledit fluide à ces tubes ou à l'évacuer, et
c) des moyens pour raccorder entre elles les autres extrémités des tubes de façon à permettre le passage dudit fluide successivement à l'intérieur d'au moins deux tubes,
caractérisé en ce qu'il comprend une série de sous-batteries juxtaposées dont les boîtes de connexion (18a, 18b) sont raccordées uniquement aux extrémités d'une rangée de tubes s'étendant dans le sens perpendiculaire aux lits ou aux extrémités d'un nombre limité de telles rangées de tubes successives et dont les moyens pour raccorder entre elles les autres extrémités des tubes sont constitués par des éléments de liaison substantiellement horizontaux qui raccordent deux tubes voisins d'un même lit.

2. Echangeur de chaleur selon la revendication 1, caractérisé en ce que les éléments de liaison sont constitués par des tubes coudés (19).

3. Echangeur de chaleur selon la revendication 1, caractérisé en ce que les éléments de liaison sont constitués par de petites boîtes à eau.

4. Echangeur selon l'une quelconque des revendications 1 à 3, caractérisé en ce que les boîtes de connexion (18a, 18b) sont disposées d'un même côté de la batterie.

5. Echangeur selon l'une quelconque des revendications 1 à 3, caractérisé en ce que les boîtes de connexion (18a) destinées à amener le premier fluide sont disposées d'un même côté et les boîtes de connexion (18b) destinées à évacuer le premier fluide sont disposées de l'autre côté de la batterie.

## Claims

1. A heat exchanger for exchanging heat between a fluid and at least air of the atmosphere, of the type comprising :
a) a battery of tubes (1) of great length disposed in accordance with an assembly of sumperim- posed layers of tubes, each layer being formed by an assembly of parallel tubes, said fluid circulating inside the tubes and the air of the atmosphere circulating outside the tubes in a direction perpendicular to said layers of tubes ;
b) connecting boxes (18a, 18b) connected to the ends of some of these tubes and adapted to supply said fluid to these tubes or to discharge it, and
c) means for interconnecting the other ends of the tubes so as to permit the passage of said fluid in succession inside at least two tubes,
characterised in that it comprises a series of juxtaposed sub-batteries whose connecting boxes (18a, 18b) are connected solely to the ends of a row of tubes extending in the direction perpendicular to said layers or to the ends of a limited number of such successive rows of tubes and whose means for interconnecting the other ends of the tubes are formed by substantially horizontal connecting elements which interconnect two neighbouring tubes of the same layer.

2. A heat exchanger according to claim 1, characterised in that the connecting elements are formed by bent tubes (19).

3. A heat exchanger according to claim 1, characterised in that the connecting elements are formed by small water boxes.

4. A heat exchanger according to any one of the claims 1 to 3, characterised in that the connecting boxes (18a, 18b) are disposed on the same side of the battery.

5. A heat exchanger according to any one of the claims 1 to 3, characterised in that the connecting boxes (18a) adapted to supply the first fluid are disposed on the same side and the connecting boxes (18b) adapted to discharge the first fluid are disposed on the other side of the battery.

## Patentansprüche

1. Wärmetauscher zwischen einer Flüssigkeit und zumindest atmosphärischer Luft, mit
a) einer Anzahl von Röhren (1) großer Länge, welche sich in einer Anordnung übereinander gelagerter Röhrenpakete erstrecken, wobei jedes Paket aus einer Anzahl paralleler Röhren gebildet ist und die Flüssigkeit im Innern der Röhren und die atmosphärische Luft außerhalb der Röhren senkrecht zu den Röhrenpaketen zirkuliert ;
b) Anschlußkästen (18a, 18b), die an die Enden bestimmter Röhren angeschlossen sind und sowohl der Flüssigkeitseinspeisung in diese Röhren als auch dem Abzug aus diesen dienen ;
c) Mitteln zur Verbindung der anderen Röhrenenden untereinander, um ein allmähliches Hindurchströmen der Flüssigkeit durch das Innere mindestens zweier Röhren zu ermöglichen ;
dadurch gekennzeichnet, daß der Wärmetauscher eine Reihe nebeneinander befindlicher Unteranordnungen aufweist, deren Anschlußkästen (18a, 18b) entweder lediglich mit den Enden einer Reihe von Röhren verbunden sind, die sich senkrecht zu den Röhrenpaketen erstreckt, oder aber mit den Enden einer begrenzten Anzahl aufeinanderfolgender Röhrenreihen, und deren Mittel zur Verbindung der anderen Röhrenenden untereinander aus im wesentlichen horizontalen Verbindungselementen bestehen, welche zwei benachbarte Röhren des gleichen Pakets miteinander verbinden.

.. 2. Wärmetauscher nach Anspruch 1, dadurch gekennzeichnet, daß die Verbindungselemente gekrümmte Röhren (19) sind.

3. Wärmetauscher nach Anspruch 1, dadurch gekennzeichnet, daß die Verbindungselemente kleine Wasserkästen sind.

4. Wärmetauscher nach den Ansprüchen 1 bis 3, dadurch gekennzeichnet, daß die Anschlußkästen (18a, 18b) sich in bezug auf die Anordnung auf der gleichen Seite befinden.

5. Wärmetauscher nach den Ansprüchen 1 bis 3, dadurch gekennzeichnet, daß sich die Anschlußkästen (18a) zur Heranführung der ersten Flüssigkeit auf derselben Seite und die Anschlußkästen (18b) für den Abzug der ersten Flüssigkeit auf der anderen Seite der Anordnung befinden.
